# FASCICULE DE BREVET EUROPEEN

(11) **EP 0 128 095 B1**
(45) Date de publication et mention de la délivrance du brevet: **16.09.1987**
(21) Numéro de dépôt: 84401123.9
(22) Date de dépôt: 01.06.1984
(51) Int. Cl.: F24F 7/007, F24F 7/06

(54) **Système de ventilation pour un logement**
Belüftungssystem für eine Wohnung
Ventilation system for a dwelling

(30) Priorité: 03.06.1983 FR 8309263
(43) Date de publication de la demande: 12.12.1984
(73) Titulaire: CENTRE D'ETUDES ET DE RECHERCHES DE L'INDUSTRIE DU BETON MANUFACTURE, F-28230 Epernon (FR)
(72) Inventeur: Dran, Francis Michel, F-78160 Le Perray (FR); Hurez, Marcel Pierre, F-78120 Rambouillet (FR)
(74) Mandataire: Joly, Jean-Jacques

## Description

La présente invention concerne un système de ventilation pour un logement d'habitation comportant au moins une pièce de service avec une sortie d'air qui communique avec un conduit d'extraction sans partie horizontale ou contrepente et qui comprend une bouche munie de moyens d'extraction mécanique d'air.

Pour assurer la ventilation des logements d'habitation dans des maisons ou immeubles, il est connu de disposer des entrées d'air dans les pièces principales et des sorties d'air dans les pièces de service (cuisine, salles de bains, W.-C.). La ventilation doit répondre à une réglementation précise. En particulier, un débit d'extraction minimum doit être garanti et le débit d'extraction doit pouvoir être volontairement augmenté à une valeur plus élevée, par exemple égale à plus du double de la valeur minimale requise.

Actuellement, la ventilation est assurée soit de façon forcée par des extracteurs mécaniques, soit de façon naturelle à l'aide de conduits verticaux.

La ventilation naturelle requiert des conduits d'extraction verticaux et des sorties d'air de section suffisante pour assurer le débit maximal souhaité. Il en résulte d'importantes déperditions énergétiques pendant la saison froide.

Les extracteurs mécaniques permettent d'utiliser des conduits avec parties horizontales et con- trepentes et avec une section réduite, et facilitent la régulation du débit, mais doivent fonctionner en permanence. Il s'agit de façon générale de ventilateurs actionnés électriquement. Leur fonctionnement permanent entraîne une certaine consommation d'énergie et est tributaire de l'alimentation en électricité. En cas de panne ou coupure électrique, le débit minimum requis ne peut pas être assuré.

Un système de ventilation combinant la ventilation naturelle et la ventilation mécanique est proposé dans le document DE-A-1 922 943. Dans les pièces de service, des sorties d'air sont prévues avec et sans ventilateur et sont reliées à des conduits de raccordement respectifs qui s'étendent sur une hauteur d'étage et débouchent dans un conduit d'évacuation collectif. Un tel système permet de combiner ventilation naturelle et ventilation mécanique mais, dans ce dernier mode de fonctionnement, des refoulements paraissent inévitables dans d'autres pièces de service du même logement ou d'un autre logement par l'intermédiaire du conduit collectif.

La présente invention a pour but de remédier aux inconvénients précités des systèmes de ventilation connus.

Ce but est atteint grâce à un système dans lequel, conformément à l'invention, le conduit d'extraction est un conduit individuel particulier pour ladite pièce de service et est dimensionné pour assurer par ventilation naturelle un débit d'extraction minimum requis; et la sortie d'air comprend une bouche additionnelle placée en dérivation de la première bouche dans laquelle sont montés les moyens d'extraction mécanique sous forme d'un extracteur hélicoïde, la bouche additionelle étant munie d'un obturateur qui, lorsqu'il est ouvert, assure le débit d'extraction minimum requis par ventilation naturelle à travers la bouche additionelle en combinaison avec le passage à travers l'extracteur hélicoïde à l'arrêt, et qui, lorsqu'il est fermé, commande la mise en marche de l'extracteur hélicoïde pour assurer un débit d'extraction supérieur au débit minimum uniquement à travers ladite première bouche.

Ainsi, il suffit de dimensionner le conduit d'extraction pour assurer le débit minimum requis par ventilation naturelle, ce qui limite les déperditions énergétiques. De plus, les moyens d'extraction mécanique ne doivent être actionnés que pour assurer un débit d'extraction supérieur souhaité, ce qui limite la consommation d'énergie. De plus encore, même en cas de panne ou coupure de l'alimentation en énergie des moyens d'extraction mécanique, le débit d'extraction minimum est assuré. Enfin, tout risque de refoulement est évité du fait qu'un conduit individuel particulier est associé à chaque pièce de service, et du fait qu'en régime de ventilation mécanique la communication entre la pièce et la conduit d'évacuation est réalisé exclusivement à travers la bouche munie de l'extracteur hélicoïde (ventilateur à pales).

Le débit minimum est défini par la section totale de passage de l'air lorsque les moyens d'extraction mécaniques sont au repos tandis que le débit maximum est assuré uniquement à travers les moyens d'extraction mécanique en fonctionnement; les valeurs désirées de débit minimum et maximum peuvent donc être prédéterminées avec précision.

D'autres particularités et avantages du système de ventilation conforme à l'invention ressortiront à la lecture de la description faite ci-après, à titre indicatif mais non limitatif, en référence aux dessins annexés sur lesquels:
- la figure 1 est une vue schématique en coupe d'une sortie d'air pour une pièce de service dans un système de ventilation conforme à l'invention;
- les figures 2 et 3 sont des vues à échelle agrandie et en coupe de la bouche additionnelle de la sortie d'air montrée sur la figure 1, et
- la figure 4 est une vue de l'arrière de la bouche additionnelle montrée sur les figures 2 et 3.

Le système de ventilation conforme à l'invention est utilisable pour des logements dans des habitations individuelles ou collectives. Des entrées d'air sont placées dans des pièces principales et des sorties d'air à extraction mixte (naturelle et mécanique) sont placées dans les pièces de service.

La figure 1 illustre une sortie d'air faisant co- muniquer une pièce 10 avec un conduit d'extraction individuel 11, par exemple en béton, le conduit 11 étant vertical, c'est-à-dire sans partie horizontale ou contrepente. Cette sortie comprend une bouche 12 dans laquelle est monté un extracteur hélicoïde électrique 13 dont la mise en marche permet d'obtenir le débit d'extraction d'air maximum souhaité.

Pour assurer le débit d'extraction minimum requis, notamment lorsque la pièce de service 10 est une cuisine, une bouche additionnelle 14 est prévue à côté de la bouche 12, en dérivation sur l'extracteur 13, pour faire communiquer directement la pièce 10 avec le conduit 11. La bouche 14 est munie d'un couvercle 15 présentant des pattes 16 guidées sur une rampe circulaire inclinée 17 de sorte que la bouche 12 peut être ouverte (figure 2)ou fermée (figures 1 et 3) en faisant tourner le couvercle de 180 degrés. Un micro-contact 18 est disposé dans la bouche 14 et est fermé lorsque le couvercle 15 est en position de fermeture, pour commander l'actionnement de l'extracteur 13; le débit d'extraction maximum est ainsi assuré uniquement à travers la bouche 12. Bien entendu, la mise en marche de l'extracteur peut être réalisée par d'autres moyens, par exemple un interrupteur manuel. Le réglage de la section de passage à travers la bouche 14 pour assurer le débit minimum requis en combinaison avec le passage à travers les pales de l'extracteur 13 est effectué en fonction des caractéristiques du logement lors de l'installation du système de ventilation. On utilise avantageusement à cet effet une bouche 14 dont la paroi arrière 19 est partagée en plusieurs secteurs calibrés défonçables 19a (figure 4); le réglage de la section de passage d'air est réalisé en défonçant un ou plusieurs de ces secteurs.

Le réglage du débit maximum en fonction des caractéristiques du logement est réalisé soit en adaptant l'extracteur 13, soit en augmentant la perte de charge au moyen d'une grille plus ou moins obturée placée dans la bouche 14, l'extracteur 13 étant alors d'un type standard.

## Revendications

1. Système de ventilation pour un logement d'habitation comprenant au moins une pièce de service avec une sortie d'air qui communique avec un conduit d'extraction (11 ) sans partie horizontale ou contrepente et qui comprend une première bouche (12) munie de moyens d'extraction mécanique d'air (13), caractérisé en ce que:
- le conduit d'extraction (11 ) est un conduit individuel particulier pour ladite pièce de service et est dimensionné pour assurer par ventilation naturelle un débit d'extraction minimum requis; et
- la sortie d'air comprend une bouche additionnelle (14) placée en dérivation de la première bouche (12) dans laquelle sont montés les moyens d'extraction mécanique sous forme d'un extracteur hélicoïde (13), la bouche additionnelle (14) étant munie d'un obturateur (15), qui, lorsqu'il est ouvert, assure le débit d'extraction minimum requis par ventilation naturelle à travers la bouche additionnelle (14) en combinaison avec le passage à travers l'extracteur hélicoïde (13) à l'arrêt, et qui, lorsqu'il est fermé, commande la mise en marche de l'extracteur hélicoïde (13) pour assurer un débit d'extraction supérieur au débit minimum uniquement à travers ladite première bouche (12).

2. Système de ventilation selon la revendication 1, caractérisé en ce que la section depassage d'air à travers la bouche additionnelle (14) est réglable par défonçage de secteurs calibrés (19a).

## Patentansprüche

1. Belüftungssystem für eine Wohnung mit zumindest einem Nassraum, mit einem Luftauslass der mit einer Abführleitung (11) ohne horizontalen Teil oder Gefälle in Verbindung steht und der eine erste Öffnung (12), die mit mechanischen Luftfördermitteln (13) versehen ist, aufweist, dadurch gekennzeichnet, dass:
- der Abführschacht (11) ein individueller Schacht für dieses Zimmer ist und so dimensioniert ist, dass durch natürliche Ventilation ein geforderter Mindestabzug sichergestellt ist und
- der Luftauslass eine zusätzliche Öffnung (14), die parallel zur ersten, mit mechanischen Fördermittel in Form eines Ventilators (13) versehenen Öffnung (12) angeordnet ist, aufweist, wobei die zusätzliche Öffnung (14) mit einem Verschluss (15) versehen ist, der, wenn er geöffnet ist, den geforderten Mindestabzug durch natürliche Ventilation durch die zusätzliche Öffnung gemeinsam mit dem stillstehenden Ventilator sichert, und der, wenn er geschlossen ist die Inbetriebsetzung des Ventilators (13) bewirkt, um einen Abzug sicherzustellen, der grösser ist als der Mindestabzug nur durch die erste Öffnung (12).

2. Belüftungssystem nach Anspruch 1, dadurch gekennzeichnet, dass der Durchtrittsquerschnitt der Luft durch die zusätzliche Öffnung (14) durch das Abdecken von kalibrierten Sektoren (19a) regelbar ist.

## Claims

1. Ventilation system for a dwelling comprising at least a service room with an air exit side communicating with an extraction duct (11) without horizontal part or counterslope, and which comprises a first vent (12) provided with means for the mechanical extraction of air (13), characterized in that:
- the extraction duct (11) is a particular and individual duct intended for said service room and is so dimensioned as to provide by natural ventilation a minimum requested rate of extraction, and
- the air exit side comprises and additional vent (14) by-passing the first vent (12), and in which are mounted the mechanical extraction means in the form of a helicoidal extractor (13), the additional vent (14) being provided with an obturator (15) which, when it is open, ensures the minimum requested output of extraction by natural ventilation through the additional vent (14) in combination with the passage through the helicoidal extractor (13) when this is stopped, and which, when it is closed, controls the start-up of the helicoidal extractor (13) to ensure an extraction output higher than the minimum output only through said first vent (12).

2. Ventilation system according to claim 1, characterized in that the air passage section through the additional vent (14) is adjustable by staving in calibrated sectors (19a).
